# EUROPÄISCHE PATENTSCHRIFT

(11) **EP 1 167 651 B1**
(45) Veröffentlichungstag und Bekanntmachung des Hinweises auf die Patenterteilung: **07.02.2007**
(21) Anmeldenummer: 01113239.6
(22) Anmeldetag: 31.05.2001
(51) Int. Cl.: E04F 11/035, E04F 11/116, E04F 11/02

(54) **Verfahren zur Planung und zum Bau von freitragenden Treppen**
Method for the design and construction of cantilever staircases
Méthode de conception et de fabrication d'escaliers en porte-à-faux

(30) Priorität: 29.06.2000 DE 10031763
(43) Veröffentlichungstag der Anmeldung: 02.01.2002
(73) Patentinhaber: Ceravolo, Salvatore, 51149 Köln (DE)
(72) Erfinder: Ceravolo, Salvatore, 51149 Köln (DE)
(74) Vertreter: Werner, Hans-Karsten

(56) Entgegenhaltungen:
- DE-A1- 1 683 263
- DE-A1- 3 632 081
- FR-A1- 2 255 174

## Beschreibung

Gegenstand der vorliegenden Erfindung ist ein Verfahren zur Planung und zum Bau von zumindest teilweise gewendelten freitragenden Treppen aus vorgefertigen Platten und verschraubbaren Verbindungsstäben, wobei die Platten bereits vorgefertigte Öffnungen für die Verbindungsstäbe aufweisen.

Zumindest teilweise gewendelte freitragende Treppen aus vorgefertigten Platten und verschraubbaren Verbindungsstäben sind bekannt. Diese Treppen werden in bestimmten vorgegebenen Dimensionen und Größen angeboten. Es ist somit nötig, bereits bei der Planung des Hauses diese Dimensionen festzulegen und beim Rohbau einzuhalten. Nachträgliche Abweichungen hiervon sind nicht möglich.

Aus dem DE-U-79 10 176 ist eine spezielle Verbindung zwischen Treppenstufen bekannt, bei welcher Sacklöcher vorhanden sind, die hinterschnitten sind, und in denen in einem hülsenförmigen Zwischenfutter aus Kunststoff ein Innengewinde vorhanden ist, in welches die Verbindungsbolzen eingeschraubt werden, wobei das Zwischenfutter in Längsrichtung aufgeschnitten ist und mindestens eines der Gewinde konisch ausgebildet ist.

Zum Verbinden der Stufen freitragender Treppen werden weiterhin von der Firma Thumm & Co. Bolzen angeboten, welche nach dem Verschrauben durch Dämmplättchen abgedeckt werden. Diese Abdeckungen werden in verschiedenen Ausgestaltungen angeboten wie vernickelt, verchromt, Mattnickel, Mattchrom, vergoldet, Edelstahl oder RAL-Farben. Mit diesen Bolzen ist es möglich, individuell für jeweilige Häuser zugeschnittene Platten zu verschrauben. Wegen ihrer generellen baurechtlichen Zulassung können diese Treppenbolzen universell eingesetzt werden.

Die Erfindung hat sich die Aufgabe gestellt, einerseits das Verfahren zur Planung und zum Bau von freitragenden Treppen aus vorgefertigten Platten und verschraubbaren Verbindungsstäben zu vereinfachen, aber auch flexibler zu gestalten, und zwar nicht nur bezüglich der Dimensionen, sondern auch bezüglich der einsetzbaren Plattenmaterialien, wobei jedoch Platten aus Naturstein, Kunststein oder Keramik bevorzugt sind.

Weiterhin hat sich die Erfindung die Aufgabe gestellt, teilweise gewendelte freitragende Treppen aus vorgefertigten Platten und verschraubbaren Verbindungsstäben optisch ansprechender auszugestalten und gegebenenfalls sogar das Aussehen und die technischen Vorteile von vor Ort betonierten gewendelten Treppenläufen mit Belägen aus Naturstein, Kunststein oder Keramik zu geben, wobei dies sowohl für Neubauten als auch für die Sanierung von Altbauten möglich sein soll.

Ein Verfahren zur Planung und zum Bau von vor Ort betonierten gewendelten Treppenläufen mit Belägen aus Naturstein und Kunststein ist bekannt aus der DE 196 15 079 A1 des Anmelders und Erfinders.

Dieses Verfahren ist in der dort beschriebenen Art nicht einsetzbar zur Planung und zum Bau von zumindest teilweise gewendelten freitragenden Treppen aus vorgefertigten Platten und verschraubbaren Verbindungsstäben, wobei die Platten bereits vorgefertigte Öffnungen für die Verbindungsstäbe aufweisen.

Die oben genannten Aufgaben werden jetzt dadurch gelöst, dass die gewendelten Teile jeweils aus einem vier- bis sechsstufigen Modul bestehen, welches in beliebiger Anordnung kombinierbar ist mit Modulen für gerade Stufen, wobei die Abmessungen der Platten im gewendelten Teil so gewählt sind, dass die fiktive ideale Lauflinie annähernd in der Mitte des Anfangs und des Endes des gewendelten Moduls liegt, wobei die vorgefertigten Platten an dem nach innen weisenden Ende in gleicher Breite dergestalt glatt abgeschnitten sind, dass die oberste und unterste Stufe sowie die jeweils folgenden Stufen spiegelbildlich gleich sind, so dass das Modul des gewendelten Teils in der Aufsicht annähernd ein Quadrat ist, dessen eine nach innen weisenden Ecke rundlich angeschnitten ist.

Die verwendeten Platten bestehen vorzugsweise aus jeweils zwei Platten, die mittels einer Gewebe- oder Fließschicht miteinander verklebt sind. Dies erhöht die Stabilität und ermöglicht darüber hinaus die Verschraubung mit den Treppenbolzen in einem Sackloch, so dass diese Verschraubung zumindest von oben abgedeckt und somit nicht mehr sichtbar ist.

Weiterhin können die Verbindungsstäbe optisch in oder hinter einem Stoß untergebracht werden, so dass wesentliche Nachteile der bisher bekannten freitragenden Treppen vermieden werden können. Eine besonders bevorzugte Ausführungsform eines derartigen Stoßes besteht aus einem Sandwich, in welchem sich eine Hartschaumschicht zwischen zwei Platten befindet, wobei wiederum Naturstein, Kunststein oder Keramik zur Anwendung kommen kann.

Das von der Gebäudewand abgewendete Ende des Stoßes kann dabei wiederum eine dekorative Abdeckschicht aufweisen, so dass die Verbindungsstäbe bei der fertigen Treppe überhaupt nicht mehr sichtbar oder erkennbar sind.

Zur weiteren Unterdrückung des Trittschalls können zwischen den Platten und den Stößen jeweils dünne schalldämmende Schichten vorhanden sein. Darüber hinaus sollte vorzugsweise zwischen den Platten und der Gebäudewand sowie gegebenenfalls zwischen den Stößen und der Gebäudewand ein Luftspalt oder eine schalldämmende Schicht vorhanden sein.

Schließlich ist es möglich, die gesamte von der Gebäudewand abgewendete Seite der Treppe mit einer dekorativen Platte abzudecken und sogar die gesamte Unterseite der Treppe mit einer dekorativen Deckschicht zu verkleiden, so dass optisch der Eindruck entsteht, dass es sich um eine vor Ort betonierte gewendelte Treppe handele. Das erfindungsgemäße Verfahren zur Planung und zum Bau von freitragenden Treppen ist somit sehr flexibel und variabel ausgestaltungsfähig und ermöglicht dem Architekten und Bauherrn eine sehr individuelle Gestaltung. Trotzdem lässt sich Planung und Bau dieser teilweise gewendelten freitragenden Treppen in starkem Maße rationalisieren, da mit relativ wenigen vorgefertigten und gleichdimensionierten Platten mit bereits vorgefertigten Öffnungen die teilweise gewendelte freitragende Treppe gefertigt werden kann, da diese Module in beliebiger Anordnung kombinierbar sind mit Modulen für gerade Stufen. Es kann somit aus wenigen typisierten Teilen eine teilweise gewendelte freitragende Treppe gebaut werden bei variabler Dimensionierung und variabler Stockwerkhöhe.

In den anliegenden Figuren sind bevorzugte Ausführungsformen der freitragenden Treppe dargestellt. Figur 1 zeigt in der Aufsicht eine erfindungsgemäß geplante und gebaute Treppe, in welcher die Wendelung um 90° aus sechs Stufen hergestellt ist. Davor, dahinter und dazwischen können gerade Stufen mit eingeplant und eingebaut werden.

Figur 2 zeigt eine perspektivische Darstellung dieser Treppe, bei welcher die Verbindungsstäbe eingebaut sind in einem Stoß, so dass sie von außen nicht mehr erkennbar sind. Dieser Stoß verhindert auch den Luftzug zwischen den Treppenstufen, was insbesondere zwischen dem Kellergeschoss und den übrigen Geschossen erwünscht sein kann.

Insofern die Platten oben und unten aus gleichem Material bestehen und eine gleiche Oberflächenbearbeitung aufweisen, können sie sowohl bei linksgewendelten als auch rechtsgewendelten Treppen zum Einsatz kommen. Dabei sind die jeweils untersten und obersten Platten der Wendelung austauschbar. Nur die beiden mittleren der sechsstufigen Ausführung müssen anders dimensioniert sein, können aber bei Linkswendelung und Rechtswendelung zum Einsatz kommen. Zusammen mit den geraden Platten besteht somit die Möglichkeit, die Treppen aus nur fünf verschieden dimensionierten Teilen zu bauen und dabei beliebig zu variieren.

Figur 3 zeigt das Beispiel einer Dimensionierung derartiger Platten. Hieraus ist erkennbar, dass bei beidseitiger Benutzbarkeit die Platten B1 und B12 sowie B5 und B8 gleich dimensioniert sind und nur die Platten B2, B11, B3 und B4 verschieden dimensioniert werden müssen.

Das erfindungsgemäße Verfahren führt nicht nur bei der Planung und beim Bau zu den erwünschten Vereinfachungen bei Erhalt der Flexibilität, sondern ermöglicht auch eine optimale Nutzung der eingesetzten Materialien wie Naturstein oder Kunststein. Bei Verwendung von Platten aus Keramik ist es darüber hinaus möglich, Verschnitt völlig zu vermeiden, da die Platten schon vor dem Brand entsprechend geformt werden können.

## Patentansprüche

1. Verfahren zur Planung und zum Bau von zumindest teilweise gewendelten freitragenden Treppen aus vorgefertigten Platten und verschraubbaren Verbindungsstäben, wobei die Platten bereits vorgefertigte Öffnungen für die Verbindungsstäbe aufweisen, **dadurch gekennzeichnet, dass** die gewendelten Teile jeweils aus einem vier- bis sechsstufigen Modul bestehen, welches in beliebiger Anordnung kombinierbar ist mit Modulen für gerade Stufen, wobei die Abmessungen der Platten im gewendelten Teil so gewählt sind, dass die fiktive ideale Lauflinie annähernd in der Mitte des Anfangs und des Endes des gewendelten Moduls liegt, wobei die vorgefertigten Platten an dem nach innen weisenden Ende in gleicher Breite dergestalt glatt abgeschnitten sind, dass die oberste und unterste Stufe sowie die jeweils folgenden Stufen spiegelbildlich gleich sind, so dass das Modul des gewendelten Teils in der Aufsicht annähernd ein Quadrat ist, dessen eine nach innen weisenden Ecke rundlich angeschnitten ist.

2. Verfahren gemäß Anspruch 1, **dadurch gekennzeichnet, dass** die Platten aus zwei Stein-, Kunststein- oder Keramikplatten bestehen, die mittels einer Gewebe- oder Vliesschicht miteinander verklebt sind.

3. Verfahren gemäß Anspruch 1 oder 2, **dadurch gekennzeichnet, dass** die Verbindungsstäbe in oder hinter einem Stoß untergebracht sind.

4. Verfahren gemäß Anspruch 3, **dadurch gekennzeichnet, dass** der Stoß aus einem Sandwich besteht, in welchem sich eine Hartschaumschicht zwischen zwei Platten aus Stein-, Kunststein- oder Keramikplatten befindet.

5. Verfahren gemäß Anspruch 3 oder 4, **dadurch gekennzeichnet, dass** das von der Gebäudewand abgewendete Ende der Stoßes eine dekorative Abdeckschicht aufweist.

6. Verfahren gemäß einem der Ansprüche 2 bis 5, **dadurch gekennzeichnet, dass** zwischen den Platten und den Stößen jeweils eine dünne schalldämmende Schicht vorhanden ist.

7. Verfahren gemäß einem der Ansprüche 1 bis 6, **dadurch gekennzeichnet, dass** zwischen den Platten und der Gebäudewand sowie gegebenenfalls zwischen den Stößen und der Gebäudewand ein Luftspalt oder eine schalldämmende Schicht vorhanden ist.

8. Verfahren gemäß einem der Ansprüche 2 bis 7, **dadurch gekennzeichnet, dass** mindestens die von der Gebäudewand gewendete Seite der Treppe mit einer dekorativen Platte abgedeckt ist.

9. Verfahren gemäß Anspruch 8, **dadurch gekennzeichnet, dass** zusätzlich die gesamte Unterseite der Treppe mit einer dekorativen Deckschicht verkleidet ist.

## Claims

1. A method for planning and constructing of at least partly wound self-supporting stairs of prefabricated plates of stone, artificial stone or ceramics and screwable connecting bars, the plates having prefabricated openings for the connecting bars, **characterized in that** the wound parts are each formed by a module of four to six steps adapted to be combined in any arrangement with modules of straight steps, the dimensions of the plates in the wound part being selected such that the imaginary ideal walking line is approximately on the centre of the beginning and the end of the wound module, the prefabricated plates being cut cleanly to the same width at their respective inward end such that the topmost and the lowermost as well as the respective following steps are mirror images of each other, so that the module of the wound part is almost a square in plan view, one of the inward directed corners thereof being cut roundly.

2. The method of claim 1, **characterized in that** the plates are formed of two plates of stone, artificial stone or ceramics, glued together by means of a layer of woven or non-woven material.

3. The method of claim 1 or 2, **characterized in that** the connecting bars are situated in or behind a face.

4. The method of claim 3, **characterized in that** the face is a sandwich structure wherein a layer of rigid foam is provided between two plates of stone, artificial stone or ceramics.

5. The method of claim 3 or 4, **characterized in that** the end of the face averted from the building wall has a decorative cover layer.

6. The method of one of claims 2 to 5, **characterized in that** a thin sound-absorbing layer is provided between the plates and the faces, respectively.

7. The method of one of claims 1 to 6, **characterized in that** an air gap or a sound-absorbing layer is provided between the plates and the building wall as well as between the faces and the building wall, if need be.

8. The method of one of claims 2 to 7, **characterized in that** at least the side of the staircase averted from the building wall is covered by a decorative plate.

9. The method of claim 8, **characterized in that**, in addition, the entire bottom side of the staircase is covered by a decorative cover layer.

## Revendications

1. Procédé de conception et de fabrication d'escaliers au moins partiellement en colimaçon et en porte-à-faux qui sont constitués de plaques préfabriquées de pierre, pierre artificielle ou céramique et de barres de liaison pouvant être vissées, les plaques comportant des ouvertures ménagées à l'avance et destinées aux barres de liaison, **caractérisé en ce que** les parties en colimaçon sont constituées chacune d'un module qui comporte quatre à six marches et qui peut être combiné dans un agencement quelconque à des modules pour marches droites, les dimensions des plaques dans la partie en colimaçon étant choisies de telle sorte que la ligne de foulée idéale imaginaire se trouve à peu près au milieu du début et de la fin du module en colimaçon, les plaques préfabriquées étant découpées à la même largeur à l'extrémité pointant vers l'intérieur de telle manière que la marche la plus haute et la marche la plus basse ainsi que les marches suivantes sont identiques en symétrie de miroir de sorte que le module de la partie en colimaçon forme en vue de dessus à peu près un carré dont un coin pointant vers l'intérieur est coupé de façon à être arrondi.

2. Procédé selon la revendication 1, **caractérisé en ce que** les plaques sont constituées de deux plaques en pierre, en pierre artificielle ou en céramique qui sont collées l'une à l'autre au moyen d'une couche de toile ou de non-tissé.

3. Procédé selon la revendication 1 ou 2, **caractérisé en ce que** les barres de liaison sont introduites dans une jointure ou derrière une jointure.

4. Procédé selon la revendication 3, **caractérisé en ce que** la jointure est constituée par un sandwich dans lequel une couche de mousse solidifiée se trouve entre deux plaques en pierre, en pierre artificielle ou en céramique.

5. Procédé selon la revendication 3 ou 4, **caractérisé en ce que** l'extrémité, opposée à la paroi de bâtiment, de la jointure comporte une couche de revêtement décorative.

6. Procédé selon la revendication 2 à 5, **caractérisé en ce qu'**une mince couche d'isolation acoustique est placée entre les plaques et les jointures.

7. Procédé selon l'une des revendications 1 à 6, **caractérisé en ce qu'**il y a un espace ou une couche d'isolation acoustique entre les plaques et la paroi de bâtiment ainsi que éventuellement entre les jointures et la paroi de bâtiment.

8. Procédé selon l'une des revendications 2 à 7, **caractérisé en ce que** au moins le côté, opposé à la paroi de bâtiment, de l'escalier est recouvert d'une plaque décorative.

9. Procédé selon la revendication 8, **caractérisé en ce que** tout le côté inférieur de l'escalier est habillé d'une couche de revêtement décoratif.
